# EUROPÄISCHE PATENTSCHRIFT

(11) **EP 2 639 511 B1**
(45) Veröffentlichungstag und Bekanntmachung des Hinweises auf die Patenterteilung: **06.05.2020**
(21) Anmeldenummer: 13157783.5
(22) Anmeldetag: 05.03.2013
(51) Int. Cl.: F24C 7/08

(54) **Verfahren zum Betreiben eines Gargeräts mit anschließbarem Bratenthermometer und Gargerät**
Method for operating a cooking device with connectable frying thermometer and cooking device
Procédé destiné au fonctionnement d'un appareil de cuisson avec thermomètre à rôti pouvant être connecté et appareil de cuisson

(30) Priorität: 16.03.2012 DE 102012204225
(43) Veröffentlichungstag der Anmeldung: 18.09.2013
(73) Patentinhaber: BSH Hausgeräte GmbH, 81739 München (DE)
(72) Erfinder: Koch, Bernhard, 83334 Inzell (DE); Schönhuber, Josef, 83365 Nussdorf (DE)

(56) Entgegenhaltungen:
- WO-A1-93/16333
- WO-A1-2009/020959
- WO-A2-02/47522
- DE-B3-102005 046 012

## Beschreibung

Die Erfindung betrifft ein Verfahren zum Betreiben eines Gargeräts mit anschließbarem Bratenthermometer und ein Gargerät.

Es gibt eine Backofenelektronik, die in der Lage ist, ein Ein-Punkt-Bratenthermometer anzusteuern. Ein Ein-Punkt-Bratenthermometer weist einen Messfühler mit einem temperaturabhängigen NTC-Widerstand (NTC: Negative Temperature Coefficient) auf. Diese bekannte Auswertung bzw. Ansteuerung umfasst lediglich eine automatische Erkennung, ob ein Ein-Punkt-Bratenthermometer angeschlossen ist oder ob gar kein Bratenthermometer angesteckt ist.

Eine Detektion, ob eine Ein-Punkt-Sonde angesteckt ist oder nicht, erfolgt durch eine Auswertung eines Spannungsabfalls an einem Referenzwiderstand einer Sensor- bzw. Auswerteelektronik. Dabei wird ein Strom bestimmt, der durch den Referenzwiderstand fließt. Durch eine Spannung am Widerstand des Bratenthermometers bzw. von dessen Messfühler und den Strom kann der Widerstandswert und somit die zugehörige Temperatur bestimmt werden.

Im abgesteckten Zustand werden zwei Steckerkontakte eines Steckers des Ein-Punkt-Bratenthermometers durch eine Buchse, in welche ein solcher Stecker im Betriebszustand gesteckt wird, kurzgeschlossen. Eine Spannung am Referenzwiderstand ist in diesem Zustand gleich einer Versorgungsspannung, während die Spannung im angesteckten Zustand kleiner ist als die Versorgungsspannung. Daraus lässt sich ableiten, ob an der Auswertelektronik eine Ein-Punkt-Sonde angeschlossen ist oder nicht.

WO 02/47522 A2 offenbart ein Verfahren zum Führen eines Garprozesses in einem Garraum nach einem Garprogramm mit einem zumindest teilweise in ein Gargut im Garraum zum Erfassen zumindest zweier Temperaturwerte über zumindest zwei Temperatursensoren einzusteckenden Garprozessfühler, umfassend ein Ermitteln von Temperaturverläufen einer Oberflächentemperatur des Garguts über den Garprozessfühler und einer Kerntemperatur des Garguts über den Garprozessfühler und/oder einer Garraumtemperatur, aufweisend ein Erfassen einer Fehlstechung des Garprozessfühlers außerhalb des Garguts mittels der aufgenommenen Temperaturverläufe und Erzeugen zumindest eines Warnsignals, akustischer und/oder optischer Natur, Wechseln zu einem Notprogramm zumindest dann, wenn der Garprozessfühler im Garraum angeordnet ist und Abbrechen des Garprogramms zumindest dann, wenn der Garprozessfühler außerhalb des Garraums angeordnet ist.

WO 93/16333 A1 offenbart einen Temperaturfühler, der dazu vorgesehen ist, in ein zu erwärmendes Nahrungsmittel eingeführt zu werden, wobei der Temperaturfühler die Form eines Stabs hat und an seiner Spitze und an mindestens einer zusätzlichen Position einen Temperaturfühler eines Typs trägt, dessen Widerstand sich mit der Temperatur ändert, wobei der Temperaturfühler über einen Draht mit einem Stecker nach Art eines Telefonsteckers verbunden ist, der über eine entsprechende Buchse, die in einem zur Wärmebehandlung vorgesehenen Ofen angeordnet ist, mit einer Steuervorrichtung zur Steuerung des Erwärmungsprozesses verbindbar ist. Dabei sind drei Temperatursensoren an dem Temperaturfühler vorgesehen, die in geeigneter Weise voneinander beabstandet sind, wobei der Stecker drei Kontaktbereiche aufweist und die drei Temperatursensoren so miteinander verbunden sind, dass sie einen Stern oder ein Dreieck bilden, wobei die drei so gebildeten Anschlüsse mit jeweiligen Kontaktflächen des Steckers verbunden sind.

Es ist die **Aufgabe** der vorliegenden Erfindung, ein Verfahren zum Betreiben eines Gargeräts mit anschließbarem Bratenthermometer und ein Gargerät mit anschließbarem Bratenthermometer so auszugestalten, dass ein variablerer Einsatz von Bratenthermometern ermöglicht wird. Insbesondere sollen verschiedenartig aufgebaute Bratenthermometer an das Gargerät angeschlossen und automatisch erkannt werden können.

Diese Aufgabe wird gemäß den Merkmalen der unabhängigen Ansprüche gelöst. Bevorzugte Ausführungsformen sind insbesondere den abhängigen Ansprüchen entnehmbar.

Zur Lösung der Aufgabe wird ein Verfahren zum Betreiben eines Gargeräts mit anschließbarem Bratenthermometer eines vorgegebenen Bratenthermometertyps vorgeschlagen,
- bei dem eine erste und eine zweite elektrische Messgröße bestimmt werden und
- bei dem anhand der ersten und der zweiten Messgröße bestimmt wird, welcher Bratenthermometertyp angeschlossen ist.

Gemäß einer Ausgestaltung werden die Messgrößen durch Komponenten des Bratenthermometers selber erfasst und zur Verarbeitung bereitgestellt.

Bratenthermometer unterschiedlichen Bratenthermometertyps weisen dabei insbesondere verschiedene Sondentypen auf, insbesondere eine Sonde mit einem Messfühler und eine andere Sonde mit drei Messfühlern zur Temperaturerfassung. So kann der Bratenthermometertyp des an das Gargerät angeschlossenen Bratenthermometers bestimmt werden. Mit Kenntnis des Bratenthermometertyps kann eine automatisierte Steuerung des Gargeräts durchgeführt werden, beispielsweise kann eine mittels eines speziellen Sensors bzw. Messfühlers erfasste Temperatur bestimmt und zur Steuerung eines Kochvorgangs für eine Speise verwendet werden. Insbesondere muss ein Benutzer nicht manuell eingeben, um welche Art von Bratenthermometertyp es sich handelt, wenn z.B. verschiedene Bratenthermometertypen eingesetzt werden können. Die elektrischen Messgrößen sind dabei insbesondere Spannungswerte oder Stromwerte, die durch eine an das Bratenthermometer bzw. eine angekoppelte Elektronik ermittelt und ausgewertet werden.

Erfindungsgemäß weist das Verfahren die weiteren Merkmale auf, dass
- ein erster Anschluss für ein solches Bratenthermometer auf Masse gelegt wird,
- ein zweiter und dritter Anschluss jeweils über eine Referenzgröße, insbesondere jeweils über einen Referenzwiderstand, auf eine Versorgungsspannung geschaltet wird,
- die erste und die zweite Messgröße, insbesondere als Spannungsabfälle über die Referenzgrößen, bestimmt werden.

Mit anderen Worten wird durch Anschließen des Bratenthermometers an eine Sondenelektronik einer von drei Anschlüssen auf Masse gelegt und ein weiterer Anschluss über einen Referenzwiderstand insbesondere mit einem Schalter auf die Versorgungsspannung geschaltet. Im Fall eines Drei-Punkt-Bratenthermometers wird dessen dritter Anschluss über einen weiteren Referenzwiderstand ebenfalls auf die Versorgungsspannung geschaltet. Im Fall eines Ein-Punkt-Bratenthermometers schaltet insbesondere dessen rückseitiger Abschnitt seines Klinkensteckers die beiden ersten Anschlüsse kurz und damit den Referenzwiderstand des zweiten Anschlusses ebenfalls auf Masse.

Hierbei sei angemerkt, dass es sich anstelle der Versorgungsspannung auch um eine beliebige vergleichbare Referenzspannung handeln kann. Insofern stellt die Versorgungsspannung eine Vergleichsmöglichkeit auf ein vergleichbares Spannungspotential dar. Die Versorgungsspannung dient in diesem Sinne der "Versorgung" der hier erläuterten schematischen Schaltungsanordnung. Es kann, muss sich aber nicht um die Betriebsspannung des Gargeräts oder eine sonstige externe oder interne Betriebsspannung handeln.

Eine Weiterbildung davon besteht darin, dass
- eine Ein-Punkt-Sonde angeschlossen ist, falls an der einen Referenzgröße die Versorgungsspannung abfällt und an der anderen Referenzgröße eine geringere Spannung als die Versorgungsspannung abfällt, und
- eine Drei-Punkt-Sonde angeschlossen ist, falls an beiden Referenzgrößen jeweils eine geringere Spannung als die Versorgungsspannung abfällt.

Eine andere Weiterbildung ist es, dass anhand der ersten und der zweiten Messgröße bestimmt wird, ob überhaupt ein Bratenthermometer angeschlossen ist, indem ermittelt wird, ob die eine Messgröße Null oder nahe Null ist und die andere Messgröße im Wesentlichen der Versorgungsspannung entspricht.

Ist kein Bratenthermometer an die Sondenelektronik des Gargeräts angeschlossen, so wird der dritte Anschluss insbesondere von keinem Klinkenstecker kontaktiert, so dass ein Spannungswert gleich Null erfasst wird.

Noch eine Ausgestaltung ist es, dass
- bei angeschlossenem Drei-Punkt-Bratenthermometer nur ein Anschluss über eine erste Referenzgröße, insbesondere über einen ersten Referenzwiderstand auf eine Versorgungsspannung geschaltet wird,
- die erste Messgröße bestimmt wird,
- ein anderer Anschluss über eine zweite Referenzgröße, insbesondere über einen zweiten Referenzwiderstand auf die Versorgungsspannung geschaltet wird,
- die zweite Messgröße bestimmt wird.

Während der Messung von an den Messfühlern herrschenden Temperaturen bzw. von deren davon abhängigen Widerstandswerten ist somit bevorzugt immer nur ein Pfad über entweder den ersten oder den zweiten Anschluss aktiv. Bei Kenntnis des Widerstandswerts der Referenzgrößen bzw. Referenzwiderstände kann mit jeder der Messungen jeweils auf einen Widerstandswert des Messfühlers, der am geschalteten Referenzwiderstand anliegt, und auf einen Widerstandswert des Messfühlers, der auf Masse gelegt ist, geschlossen werden.

Gemäß einer Ausgestaltung erfolgen die Berechnungen gemäß der in der Beschreibung aufgeführten Formeln (3'), (4') bzw. (7'), (8').

Zur Lösung der Aufgabe wird auch ein Gargerät mit drei Anschlüssen zum Anschließen eines Bratenthermometers eines Bratenthermometertyps vorgeschlagen,
- mit einer Verarbeitungseinheit, insbesondere Sondenelektronik,
- wobei die Verarbeitungseinheit eingerichtet ist,
   - am zweiten Anschluss eine erste elektrische Messgröße zu bestimmen,
   - am dritten Anschluss eine zweite elektrische Messgröße zu bestimmen,
   - anhand der ersten und der zweiten Messgrößen zu bestimmen, welcher Bratenthermometertyp angeschlossen ist und
- am zweiten und dritten Anschluss jeweils eine auf eine Versorgungsspannung schaltbare Referenzgröße aufzuweisen, wobei die beiden elektrischen Messgrößen über die jeweilige Referenzgröße abgreifbar sind.

Das Gargerät kann insbesondere ein Kochfeld, einen Ofen (Backofen und/oder Mikrowellenofen), einen Dampfgarer oder einen Vakuumgarer umfassen.

Das Gargerät weist somit beispielsweise eine Buchse zum Einstecken eines Klinkensteckers des Bratenthermometers auf, wobei die Buchse Abgriffe für die drei Anschlüsse aufweist. Während gemäß bevorzugter Ausgestaltung der erste Anschluss über den ersten Abgriff auf Masse legbar oder gelegt ist, werden die beiden anderen Abgriffe an einen jeweils zugeordneten Referenzwiderstand gelegt. Insbesondere bei Verwendung eines Ein-Punkt-Bratenthermometers oder eines Drei-Punkt-Bratenthermometers ermöglicht eine solche Anordnung bereits eine eindeutige Bestimmung des Bratenthermometertyps, d.h. Ein-Punkt-Sensors oder Drei-Punkt-Sensors durch Bestimmung der Spannungszustände an den Referenzwiderständen gegenüber der Versorgungsspannung.

Die Referenzgröße ist z.B. ein Referenzwiderstand.

Zur Bestimmung des Bratenthermometertyps ist es z.B. ausreichend, einen Spannungsabfall bzw. Spannungswert an den Referenzgrößen des zweiten und dritten Anschlusses zu bestimmen. Gemäß einer Ausgestaltung sind die Referenzgrößen Referenzwiderstände, was insbesondere zweckmäßig ist bei Verwendung von Messfühlern, welche einen temperaturabhängigen Widerstandswert haben.

Eine andere Weiterbildung ist es, dass die Referenzgrößen jeweils mittels eines Schalters auf die Versorgungsspannung schaltbar sind.

Während zum Bestimmen des Bratenthermometertyps bspw. beide Schalter geschlossen sein können, ist es möglich, zur Temperaturbestimmung bzw. zur Bestimmung von momentanen Widerstandswerten der Messfühler zwei aufeinanderfolgende Messungen durchzuführen, wobei bei jeder der beiden Messungen jeweils ein anderer der beiden Schalter geöffnet wird.

Eine Weiterbildung besteht darin, dass die Verarbeitungseinheit dazu ausgelegt ist, zu erkennen, dass
- eine Ein-Punkt-Sonde angeschlossen ist, falls an der einen Referenzgröße die Versorgungsspannung abfällt und an der anderen Referenzgröße eine geringere Spannung als die Versorgungsspannung abfällt, und
- eine Drei-Punkt-Sonde angeschlossen ist, falls an beiden Referenzgrößen jeweils eine geringere Spannung als die Versorgungsspannung abfällt.

Somit wird die Ein-Punkt-Sonde erkannt, falls an der einen Referenzgröße die Versorgungsspannung abfällt und an der anderen Referenzgröße eine im Wesentlichen geringere Spannung als die Versorgungsspannung abfällt. Eine Drei-Punkt-Sonde wird detektiert, falls an beiden Referenzgrößen ein Spannungsabfall (z.B. oberhalb eines vorgegebenen Schwellwerts) im Vergleich zu der Versorgungsspannung bestimmbar ist.

Noch eine Ausgestaltung ist es, dass die Verarbeitungseinheit ausgelegt ist, anhand der ersten und der zweiten Messgröße zu bestimmen, ob überhaupt ein Bratenthermometer angeschlossen ist, falls die eine Messgröße Null oder nahe Null ist und die andere Messgröße im Wesentlichen der Versorgungsspannung entspricht.

Zur Lösung der Aufgabe wird außerdem ein System aus einem solchen Gargerät und zumindest einem Bratenthermometer mit drei Messfühlern und einer die drei Messfühler an jeweils einem Anschluss zusammenschließenden Sternschaltung vorgeschlagen, wobei die Sternschaltung ohne Herausführung des Sternpunktes ausgebildet ist bzw. ein Sternpunkt der Sternschaltung selbst nicht mit der Verarbeitungseinheit verbunden ist.

Dies ermöglicht insbesondere in Verbindung mit der bevorzugten Ausgestaltung der Sondenelektronik eine Ausgestaltung eines Drei-Punkt-Bratenthermometers mit nur drei Anschlüssen.

Ein solches System ermöglicht ferner eine freie Auswahl von Ein-Punkt- oder Drei-Punkt- Bratenthermometern, welche bei Bedarf an ein Gargerät angeschlossen werden können.

Eine neue Backofengeneration ist so in der Lage, ein Drei-Punkt-Bratenthermometer auswerten zu können. Ermöglicht wird eine automatische Erkennung bzw. Unterscheidung, ob ein Ein- oder Drei-Punkt-Bratenthermometer an der Sondenelektronik, insbesondere Mess-, Auswerte- bzw. Ansteuerelektronik angeschlossen ist, ohne dabei auf weitere Eingabedaten eines Benutzers oder weitere hardware-technische Maßnahmen, zum Beispiel Hardwarekennung im Thermometer, angewiesen zu sein.

In der neuen Backofengeneration kann somit anstatt eines Ein-Punkt-Bratenthermometers ein Drei-Punkt-Bratenthermometer verwendet werden. Die Backofenelektronik wird damit in die Lage versetzt, sowohl ein Ein-Punkt- als auch ein Drei-Punkt-Bratenthermometer zu erkennen bzw. auszuwerten, so dass z.B. eine Abwärtskompatibilität bezüglich der verwendbaren Bratenthermometer bzw. Bratenthermometertypen ermöglicht wird. Die Elektronik bzw. die Auswertesoftware erkennt selbständig, ob ein Ein- bzw. Drei-Punkt-Bratenthermometer angesteckt ist, so dass eine zusätzliche Benutzereingabe entbehrlich ist und somit die Benutzerfreundlichkeit gesteigert werden kann.

Außerdem können Gargeräte je nach gewünschter Konfiguration und Ausstattung wahlweise ohne Bratenthermometer, mit einem Ein-Punkt-Bratenthermometer als einer kostengünstigen Variante oder mit einem Drei-Punkt-Bratenthermometer in einer gehobenen Ausführung angeboten werden.

In den folgenden Figuren wird die Erfindung anhand eines Ausführungsbeispiels schematisch genauer beschrieben. Dabei können zur Übersichtlichkeit gleiche oder gleichwirkende Elemente mit gleichen Bezugszeichen versehen sein.
- Fig.1: zeigt einen Ausschnitt eines Gargeräts mit einem Drei-Punkt-Bratenthermometer sowie zugehörige schematische Schaltungsanordnungen.
- Fig.2: zeigt eine schematische Schaltung einer Sondenelektronik beim Einsatz eines Ein-Punkt-Bratenthermometers.
- Fig.3: zeigt eine schematische Schaltung der Sondenelektronik beim Einsatz ohne ein angeschlossenes Bratenthermometer.
- Fig.4: zeigt eine schematische Schaltung Sondenelektronik beim Einsatz in einem Drei-Punkt-Bratenthermometer.
- Fig.5: zeigt die schematische Schaltung basierend auf Fig.4 zum Bestimmen eines Widerstandswerts der beiden ersten Messfühler.
- Fig.6: zeigt die schematische Schaltung aus Fig.4 zum Bestimmen eines Widerstandswerts des zweiten und des dritten Messfühlers.

**Fig.1** zeigt links unten einen Ausschnitt eines Gargeräts 101. Das Gargerät 101 weist ein Kochfeld und/oder ein Backrohr auf und dient zum Erwärmen oder Garen von Speisen. In Fig.1 rechts oben ist ein Bratenthermometer 102 als ein Messgerät zur Bestimmung von Temperaturen in Speisen dargestellt. Ein solches Bratenthermometer 102 dient zum Überprüfen einer Kerntemperatur einer im oder auf dem Gargerät 101 zubereiteten Speise. Das dargestellte Bratenthermometer 102 ist ein Drei-Punkt-Bratenthermometer.

Das Bratenthermometer 102 ist mittels eines Anschlusskabels 103 und eines Steckers 104 an einer Buchse 105 des Gargeräts 101 anschließbar. Die Buchse 105 ist mittels einer (mehrpoligen) Leitung 106 an einer Steuerung 107 des Gargeräts 101 angeschlossen. Messwerte des Bratenthermometers 102 können so von der Steuerung 107 erfasst werden, um eine Temperatur des Garguts zu bestimmen. Abhängig von der Temperatur und von gegebenenfalls voreingestellten Betriebsprogrammen kann eine Regelung des entsprechenden Kochfelds oder Backrohrs durch die Steuerung 107 vorgenommen werden. Insbesondere können unterschiedliche Zubereitungsprogramme für Speisen, die als Eingangsgröße die Temperatur des Garguts benötigen, automatisch mittels der Steuerung 107 umgesetzt werden.

Das Bratenthermometer 102 weist vorderseitig eine Sonde auf, die als eine Drei-Punkt-Sonde 108 ausgebildet ist, welche in ein Gargut einführbar ist. In der Drei-Punkt-Sonde 108 sind von deren Spitze jeweils zueinander beabstandet ein erster Messfühler 109, ein zweiter Messfühler 110 und ein dritter Messfühler 111 angeordnet. Wie in Fig.1 links oben dargestellt ist, sind die Messfühler 109 bis 111 insbesondere als NTC-Widerstände ausgebildet und haben jeweils abhängig von der an ihnen anliegenden Temperatur einen ersten bis dritten Widerstandswert R_{A}, R_{B} bzw. R_{C}.

Mit seinem einen Anschluss A ist der erste Messfühler 109 an einen ersten Steckerkontakt 112 des Steckers 104 angeschlossen. Insbesondere ist der erste Messfühler 109 im an ein Gargerät 101 angeschlossenen Zustand auch auf einen Basisanschluss bzw. Masse 118 gelegt. Der zweite Messfühler 110 ist mit seinem einen Anschluss B an einen zweiten Steckerkontakt 113 angeschlossen. Der dritte Messfühler 111 ist mit seinem einen Anschluss C an einen dritten Steckerkontakt 114 angeschlossen. Außerdem sind die jeweils anderen Anschlüsse der drei Messfühler 109 bis 111 gemeinsam mit einem Knoten 124 (auch bezeichnet als Sternpunkt) verbunden.

Die Buchse 105 weist erste bis dritte Buchsenkontakte 115, 116, 117 auf, welche über die Leitung 106 mit der Steuerung 107 verbunden sind.

Rechts unten in Fig.1 ist ein Ausschnitt der Steuerung 107 dargestellt, wobei Komponenten einer Sondenelektronik 119 als schematische Schaltung dargestellt sind. Ebenfalls schematisch dargestellt sind die Schaltungskomponenten des Bratenthermometers 102 mit den ersten bis dritten Widerstandswerten R_{A}, R_{B} bzw. R_{C}.

Der erste Anschluss A, an welchem der erste Messfühler 109 anliegt, wird über die Sondenelektronik 119 auf Masse 118 gelegt. Der zweite Anschluss B, an welchem der zweite Messfühler 110 anliegt, ist in der Sondenelektronik 119 über einen Referenzwiderstand 120 mit einem Widerstandswert R_{RefB} (auch bezeichnet als R₁₂₀) und einen Schalter 122 mit einer Versorgungsspannung Vcc verbindbar. Der dritte Anschluss C, an welchem der dritte Messfühler 111 anliegt, ist in der Sondenelektronik 119 über einen Referenzwiderstand 121 mit einem Widerstandswert R_{RefC} (auch bezeichnet als R₁₂₁) und einen Schalter 123 mit der Versorgungsspannung Vcc verbindbar.

An dem Anschluss A ergibt sich eine Spannung U_{RA}, an dem Anschluss B ergibt sich eine Spannung U_{RB} und an dem Anschluss C ergibt sich eine Spannung U_{RC}.

Durch die Sondenelektronik 119 sind als elektrische Messgrößen Spannungswerte z.B. an vier Stellen messbar, aus denen sich der Spannungsabfall an dem Widerstand 120 und an dem Widerstand 121 ergibt. Mit den in der Sondenelektronik 119 bekannten Widerstandswerten R_{RefC} und R_{RefC} kann dadurch auch ein Strom ermittelt werden. Der Spannungsabfall an dem Widerstand 120 ergibt sich gemäß Fig.1 zu UR_{RefB}-U_{RB} und der Spannungsabfall an dem Widerstand 121 ergibt sich entsprechend zu UR_{RefC}-U_{RC}.

Die Spannungswerte dienen dazu, eine Auswertung dahingehend vornehmen zu können, ob überhaupt ein Bratenthermometer 102 an dem Gargerät 101 angeschlossen ist. Für den Fall, dass ein Bratenthermometer 102 angeschlossen ist, kann mittels der Spannungswerte für verschiedene Schaltzustände des ersten und des zweiten Schalters 122, 123 außerdem automatisch bestimmt werden, was für einen Bratenthermometertyp das Bratenthermometer 102 hat. Dadurch kann insbesondere bestimmt werden, ob es sich um ein Ein-Punkt-Bratenthermometer mit einer Ein-Punkt-Sonde oder um - wie in Fig.1 dargestellt - ein Drei-Punkt-Bratenthermometer 102 mit einer Drei-Punkt-Sonde handelt.

Ermöglicht wird somit eine automatische Detektion des Sondentyps ohne explizite Benutzerkonfigurationseingabe oder weiterer Sonden-Hardware-Kennung, da sich drei Zustände in der Auswerte- bzw. Sensor-Elektronik 119 unterscheiden lassen.

Ein erster Fall mit angesteckter Drei-Punkt-Sonde für die Sondenelektronik 119 als Ansteuerelektronik entspricht der Darstellung gemäß Fig.1 rechts unten. Der erste Spannungs-Pfad mit dem ersten Anschluss A ist auf Masse gelegt. Durch gleichzeitiges Aktivieren der beiden weiteren Spannungs-Pfade am zweiten und dritten Anschluss B, C, also durch Schließen der beiden Schalter 122, 123, kommt es an den beiden Referenzwiderständen 120, 121 mit den Widerstandswerten R_{RefB}, R_{RefC}, die z.B. gleich groß sein können, zu Spannungsabfällen. In beiden Pfaden fließt ein Strom, wobei der Strom durch die Widerstände der Messfühler 109 bis 111 mit deren Widerstandswerten R_{A}, R_{B}, und R_{C} begrenzt wird. Daraus lässt sich folgende Bedingung ableiten:

(U₁₂₁ < Vcc && U₁₂₀ < Vcc),

wobei U₁₂₁ den Spannungsabfall an dem Referenzwiderstand 121 und U₁₂₀ den Spannungsabfall an dem Referenzwiderstand 120 bezeichnen.

Demnach ist ein Drei-Punkt-Bratenthermometer 102 mit einer Drei-Punkt-Sonde angeschlossen, falls sowohl die Spannung U₁₂₀ über den ersten Referenzwiderstand 120 als auch die Spannung U₁₂₁ über den zweiten Referenzwiderstand 121 kleiner als der Wert der Versorgungsspannung Vcc ist.

Ergänzend sei angemerkt, dass vorzugsweise die Sonde selbst als auch die Schaltung eine Verbindung zu Masse aufweisen kann.

Ein zweiter Fall mit einem angesteckten Ein-Punkt-Bratenthermometer 201 mit einer Ein-Punkt-Sonde, bei der nur ein Messfühler mit seinem Widerstandswert R_{A} vorhanden ist, ist in **Fig.2** dargestellt.

Das Ein-Punkt-Bratenthermometer 201 ist beispielsweise über einen Mono-Klinkenstecker verbunden, der die Kontakte der ersten beiden Anschlüsse A und B der Buchse kurzschließt. Dadurch wird der Referenzwiderstand 120 auf Masse gelegt.

Durch gleichzeitiges Aktivieren beider Pfade mit den Referenzwiderständen 120, 121 fällt am ersten Referenzwiderstand 120 die Versorgungsspannung Vcc ab, während am zweiten Referenzwiderstand 121 eine geringe Spannung abfällt (in diesem Pfad fällt die Versorgungsspannung Vcc über der Reihenschaltung aus Referenzwiderstand 121 und Widerstand R_{A} ab). Entsprechend kann die Ein-Punkt-Sonde identifiziert werden gemäß der Bedingung:

(Vcc an R₁₂₀ && U₁₂₁ < Vcc).

Im einem dritten Fall gemäß **Fig.3** ist gar kein Bratenthermometer angesteckt. Die Buchse schließt die beiden ersten Anschlüsse A und B kurz. Der dritte Anschluss C hängt in der "Luft".

Durch gleichzeitiges Aktivieren beider Pfade mit den Referenzwiderständen 120, 121 fällt am ersten Referenzwiderstand 120 die Versorgungsspannung Vcc ab, während am zweiten Referenzwiderstand 121 keine bzw. kaum eine Spannung abfällt. Entsprechend kann also bestimmt werden, dass kein Bratenthermometer angeschlossen ist, wenn die folgende Bedingung erfüllt ist:

(Vcc an R₁₂₀ && U₁₂₁ = 0).

Somit können die vorstehend genannten Bedingungen verwendet werden, um automatisch mittels der Sonden- oder Ansteuerelektronik 119 zu bestimmen, ob
- kein Bratenthermometer,
- ein Bratenthermometer mit einer Ein-Punkt-Sonde oder
- ein Bratenthermometer mit einer Drei-Punkt-Sonde
angeschlossen ist.

### Beispielhafte Realisierung:

Da die Verdrahtung mit vier Leitungen über eine mikrowellendichte, gasdichte sowie temperaturbeständige Klinken-Stecker- und Klinken-Buchse-Kombination technisch nur mit hohem Kostenaufwand realisierbar ist, wird ein Ansteuer-Konzept vorgeschlagen, das eine Sternschaltung mit einer Verdrahtung von nur drei Signalleitungen an den drei Anschlüssen A, B, C erlaubt. Das Drei-Punkt-Bratenthermometer 102 verfügt intern über die drei Messfühler 109 bis 111, die insbesondere als NTC-Widerstände ausgestaltet sind, um die Kerntemperatur des Gargutes - im Unterschied zum Ein-Punkt-Bratenthermometer - nicht nur über einen Messpunkt, sondern an drei räumlich unterschiedlich platzierten Messpunkte erfassen zu können. Die Platzierung der NTC-Widerstände ist in Fig.1 links oben schematisch dargestellt. Dabei wird der Knoten oder Sternpunkt 124 selbst nicht mit der Auswerte-Elektronik verbunden bzw. nicht aus dem Sensor herausgeführt. Eine der drei Kontaktleitungen, hier der erste Kontakt bzw. Anschluss A, ist aus Sicherheitsgründen insbesondere geerdet, um zu verhindern, dass der Sensor im Fehlerfall spannungsführend ist.

Die NTC-Widerstände sind innerhalb des Bratenthermometers 102 in Sternschaltung verschaltet, wie schematisch in Fig.1 dargestellt ist. Eine solche Verschaltung der NTC-Widerstände erfordert auf den ersten Blick eine Kontaktierung des Bratenthermometers mit vier Leitungen, also einer vierten Leitung an dem Sternpunkt 124, welcher die drei Widerstände miteinander verschaltet. Gemäß der beschriebenen Ausgestaltung ist jedoch eine Sternschaltung ohne explizite Herausführung des Sternpunktes 124 realisierbar. Die Ansteuer- bzw. Sondenelektronik 119 selbst verfügt intern über die beiden Signalpfade, die über die Schalter 122, 123 separat aktiviert bzw. deaktiviert werden können. Dies ist schematisch in **Fig.4** dargestellt.

Beidseitig der Referenzwiderstände 120, 121 sind die vier Abgriffe dargestellt, die z.B. als ADC-Kanäle (ADC: Analog-Digital-Wandler) der Steuerung bzw. der Sondenelektronik 119 mit den Signalpfaden verbunden sind. Die nachfolgende Tabelle mit einer Zuordnung von Signalnamen zu ADC-Kanälen zeigt die vier Signale bzw. Spannungen, die mit Hilfe der Sondenelektronik 119 (umfassend z.B. den erwähnten ADC-Wandler) bestimmt werden können:

| **ADC-Signal-Name** | **Abgreif-Punkt** |
|---|---|
| U R_{RefC} | zwischen dem Referenzwiderstand 121 und dem Schalter 123 (vgl. Fig.1) |
| U R_{RefB} | zwischen dem Referenzwiderstand 120 und dem Schalter 122 (vgl. Fig.1) |
| U_{RC} | zwischen dem Referenzwiderstand 121 und dem Widerstand R_{C} |
| U_{RB} | zwischen dem Referenzwiderstand 120 und dem Widerstand R_{B} |

Für die Messwert-Aufnahme werden die beiden Signalpfade mittels der Schalter 122 und 123 z.B. zeitlich getrennt voneinander oder gleichzeitig aktiviert/deaktivert. Beispielsweise kann erreicht werden, dass während der Messung der Widerstandswerte R_{A}, R_{B} und R_{C} jeweils nur einer der Schalter 122 oder 123 geschlossen ist. Vorzugsweise können von dem ADC-Wandler erfasste Signale an den vorstehend genannten Abgreif-Punkten gespeichert werden.

**Fig.5** zeigt ein schematisches (Ersatz-)Schaltbild, bei dem der Schalter 123 offen und der Schalter 122 geschlossen ist. Der Übersicht halber ist in Fig.5 der Schalter 123 nicht dargestellt.

Der ADC-Eingang an dem Anschluss C ist hochohmig, wobei ein Eingangswiderstand des ADC-Wandlers beispielsweise größer als 1 MOhm ist. Deshalb kann davon ausgegangen werden, dass über den dritten Messfühler mit dessen Widerstandswert R_{C} kein oder ein nur vernachlässigbar kleiner Querstrom fließt. In diesem Zustand gelten folgende Zusammenhänge: ${I}_{B} = \frac{{U}_{{R}_{Re fB}} - {U}_{{R}_{B}}}{{R}_{Re f}}$ ${R}_{BA} = \frac{{U}_{{R}_{B}}}{{I}_{B}}$ ${R}_{A} = \frac{{U}_{{R}_{C}}}{{I}_{B}}$ (da U_{RC} direkt an R_{A} anliegt) ${R}_{B} = {R}_{BA} - {R}_{A} ⇒ {R}_{B} = \frac{{U}_{{R}_{B}} - {U}_{{R}_{C}}}{{I}_{B}}$

Dabei bezeichnet R_{Ref} einen Referenz-Widerstandswert unter der Annahme, dass die beiden Widerstandswerte R_{RefB}, R_{RefC} der beiden Referenzwiderstände 120, 121 gleich groß sind. Durch Einsetzen der Gleichung (1) in die Gleichungen (3) und (4) lassen sich die Werte für die Widerstandswerte R_{A} und R_{B} des ersten und des zweiten Messfühlers bestimmen gemäß: ${R}_{A} = \frac{{U}_{{R}_{C}}}{{U}_{{R}_{Re fB}} - {U}_{{R}_{B}}} ∗ {R}_{Re f}$ ${R}_{B} = \frac{{U}_{{R}_{B}} - {U}_{{R}_{C}}}{{U}_{{R}_{Re fB}} - {U}_{{R}_{B}}} ∗ {R}_{Re f}$

**Fig.6** zeigt ein weiteres (Ersatz-)Schaltbild, bei dem der Schalter 122 offen und der Schalter 123 geschlossen ist. Der Übersicht halber ist in Fig.6 der Schalter 122 nicht dargestellt.

Der ADC-Eingang an dem Anschluss B ist hochohmig. Deshalb kann davon ausgegangen werden, dass über den zweiten Messfühler mit dem Widerstandswert R_{B} kein oder ein nur vernachlässigbar kleiner Querstrom fließt. In diesem Zustand gelten folgende Zusammenhänge: ${I}_{C} = \frac{{U}_{{R}_{Re fC}} - {U}_{{R}_{C}}}{{R}_{Re f}}$ ${R}_{CA} = \frac{{U}_{{R}_{C}}}{{I}_{C}}$ ${R}_{A} = \frac{{U}_{{R}_{B}}}{{I}_{C}}$ (da U_{RB} direkt an R_{A} anliegt) ${R}_{C} = {R}_{CA} - {R}_{A} ⇒ {R}_{C} = \frac{{U}_{{R}_{C}} - {U}_{{R}_{B}}}{{I}_{C}}$

Durch Einsetzen der Gleichung (5) in die Gleichungen (7) und (8) lassen sich die Werte für die Widerstandswerte R_{A} und R_{C} des ersten und des dritten Messfühlers bestimmen gemäß: ${R}_{A} = \frac{{U}_{{R}_{B}}}{{U}_{{R}_{Re fC}} - {U}_{{R}_{C}}} ∗ {R}_{Re f}$ ${R}_{C} = \frac{{U}_{{R}_{C}} - {U}_{{R}_{B}}}{{U}_{{R}_{Re fC}} - {U}_{{R}_{C}}} ∗ {R}_{Re f}$

Der Widerstandswert R_{A} des ersten Messfühlers wird jeweils durch beide Pfade bestimmt. Dies erlaubt eine Plausibilitätsprüfung der Werte für den ersten Messfühler bzw. dessen Widerstandswert R_{A}.

Selbstverständlich ist die vorliegende Erfindung nicht auf das gezeigte Ausführungsbeispiel beschränkt.

So wird beispielsweise vorgeschlagen, dass die Sondenelektronik 119 in der zentralen Steuerung 107 des Gargeräts 101 angeordnet ist. Die Sondenelektronik 119 kann aber auch unabhängig von der zentralen Steuerung 107 ausgebildet und in dem Gargerät 101 oder sogar extern, z.B. in dem Bratenthermometer 102 angeordnet sein.

Auch ist das Prinzip nicht auf ein Drei-Punkt-Bratenthermometer 102 beschränkt, sondern auch auf Bratenthermometer mit z.B. zusätzlichen Messfühlern anwendbar.

Als Messfühler in dem Bratenthermometer sind NTC-Widerstände beschrieben. Jedoch sind auch andere Messfühlertypen einsetzbar.

### Bezugszeichenliste

- 101: Gargerät
- 102: Drei-Punkt-Bratenthermometer
- 103: Anschlusskabel
- 104: Stecker
- 105: Buchse
- 106: Leitung
- 107: Steuerung
- 108: Drei-Punkt-Sonde
- 109: erster Messfühler
- 110: zweiter Messfühler
- 111: dritter Messfühler
- 112: erster Steckerkontakt
- 113: zweiter Steckerkontakt
- 114: dritter Steckerkontakt
- 115: erster Buchsenkontakt
- 116: zweiter Buchsenkontakt
- 117: dritter Buchsenkontakt
- 118: Masse bzw. Bezugspotential für Versorgungsspannung
- 119: Sondenelektronik
- 120: erster Referenzwiderstand
- 121: zweiter Referenzwiderstand
- 122: erster Schalter
- 123: zweiter Schalter
- 124: Sternpunkt

- 201: Ein-Punkt-Bratenthermometer

- A: erster Anschluss
- B: zweiter Anschluss
- C: dritter Anschluss
- R_{A}: Widerstandswert des ersten Messfühlers
- R_{B}: Widerstandswert des zweiten Messfühlers
- R_{C}: Widerstandswert des dritten Messfühlers
- R_{RefB}: Widerstandswert des ersten Referenzwiderstands
- R_{RefC}: Widerstandswert des zweiten Referenzwiderstands
- U_{RA}: Spannung am ersten Anschluss bzw. über ersten Messfühler
- U_{RB}: Spannung am zweiten Anschluss
- U_{RC}: Spannung am dritten Anschluss
- U_{RefB}: Spannung
- U_{RefC}: Spannung
- UR_{RefB}: Spannung
- UR_{RefC}: Spannung

## Patentansprüche

1. Verfahren zum Betreiben eines Gargeräts (101) mit einem anschließbaren Bratenthermometer (102; 201) eines Bratenthermometertyps, wobei das Verfahren **dadurch gekennzeichnet ist, dass**
- eine erste und eine zweite elektrische Messgröße (U_{RefB}, U_{RefC}; UR_{RefB}, UR_{RefC}, Vcc) bestimmt werden,
- ein erster Anschluss (A) für ein solches Bratenthermometer (102; 201) auf Masse gelegt wird,
- ein zweiter und dritter Anschluss (B, C) jeweils über eine Referenzgröße, insbesondere jeweils über einen Referenzwiderstand (120, 121), auf eine Versorgungsspannung (Vcc) geschaltet wird,
- die erste und die zweite Messgröße, insbesondere als Spannungsabfälle über die Referenzgrößen, bestimmt werden, und
- anhand der ersten und der zweiten Messgröße bestimmt wird, welcher Bratenthermometertyp angeschlossen ist.

2. Verfahren nach Anspruch 1, bei dem bestimmt wird, dass
- eine Ein-Punkt-Sonde angeschlossen ist, falls an der einen Referenzgröße die Versorgungsspannung (Vcc) abfällt und an der anderen Referenzgröße eine geringere Spannung als die Versorgungsspannung (Vcc) abfällt, und
- eine Drei-Punkt-Sonde angeschlossen ist, falls an beiden Referenzgrößen jeweils eine geringere Spannung als die Versorgungsspannung (Vcc) abfällt.

3. Verfahren nach einem der vorhergehenden Ansprüche, bei dem anhand der ersten und der zweiten Messgröße bestimmt wird, ob überhaupt ein Bratenthermometer (102; 201) angeschlossen ist, indem ermittelt wird, ob die eine Messgröße Null oder nahe Null ist und die andere Messgröße im Wesentlichen der Versorgungsspannung (Vcc) entspricht.

4. Verfahren nach einem der vorhergehenden Ansprüche,
- bei dem bei angeschlossenem Drei-Punkt-Bratenthermometer (102) nur ein Anschluss (B) über eine erste Referenzgröße, insbesondere über einen ersten Referenzwiderstand (120) auf eine Versorgungsspannung (Vcc) geschaltet wird,
- bei dem die erste Messgröße (U_{RefB}) bestimmt wird,
- bei dem nur ein anderer Anschluss (C) über eine zweite Referenzgröße, insbesondere über einen zweiten Referenzwiderstand (121) auf die Versorgungsspannung (Vcc) geschaltet wird,
- bei dem die zweite Messgröße (U_{RefC}) bestimmt wird.

5. Gargerät zum Durchführen eines Verfahrens nach einem der vorhergehenden Ansprüche, mit drei Anschlüssen (A, B, C) zum Anschließen eines Bratenthermometers (102; 201) eines Bratenthermometertyps
- mit einer Verarbeitungseinheit, insbesondere Sondenelektronik (119),
- wobei die Verarbeitungseinheit eingerichtet ist,
- am zweiten Anschluss (B) eine erste elektrische Messgröße (U_{RefB}; UR_{RefB}, Vcc) zu bestimmen,
- am dritten Anschluss (C) eine zweite elektrische Messgröße (U_{RefC}; UR_{RefC}, Vcc) zu bestimmen,
- anhand der ersten und der zweiten Messgrößen (U_{RefB}, U_{RefC}, Vcc) zu bestimmen, welcher Bratenthermometertyp angeschlossen ist und
- am zweiten und dritten Anschluss (B, C) jeweils eine auf eine Versorgungsspannung (Vcc) schaltbare Referenzgröße (120, 121) aufzuweisen, wobei die beiden elektrischen Messgrößen über die jeweilige Referenzgröße (120, 121) abgreifbar sind.

6. Gargerät nach Anspruch 5, bei dem die Referenzgrößen (120, 121) jeweils mittels eines Schalters (122, 123) auf die Versorgungsspannung (Vcc) schaltbar sind.

7. Gargerät nach einem der vorhergehenden Ansprüche 5 bis 6, bei dem die Verarbeitungseinheit ausgelegt ist, zu erkennen, dass
- eine Ein-Punkt-Sonde angeschlossen ist, falls an der einen Referenzgröße die Versorgungsspannung (Vcc) abfällt und an der anderen Referenzgröße eine geringere Spannung als die Versorgungsspannung (Vcc) abfällt, und
- eine Drei-Punkt-Sonde angeschlossen ist, falls an beiden Referenzgrößen jeweils eine geringere Spannung als die Versorgungsspannung (Vcc) abfällt.

8. Gargerät nach einem der vorhergehenden Ansprüche 5 bis 7, bei dem die Verarbeitungseinheit ausgelegt ist, anhand der ersten und der zweiten Messgröße zu bestimmen, ob überhaupt ein Bratenthermometer (102; 201) angeschlossen ist, falls die eine Messgröße Null oder nahe Null ist und die andere Messgröße im Wesentlichen der Versorgungsspannung (Vcc) entspricht.

9. System aus einem Gargerät nach einem der Ansprüche 5 bis 8 und zumindest einem Bratenthermometer (102) mit drei Messfühlern (109, 110, 111) und einer die drei Messfühler (109,110,111) an jeweils einem Anschluss zusammenschließenden Sternschaltung, wobei ein Sternpunkt (124) der Sternschaltung selbst nicht mit der Verarbeitungseinheit verbunden ist.

## Claims

1. Method for operating a cooking appliance (101) with a connectable frying thermometer (102; 201) of a frying thermometer type, wherein the method is **characterised in that**
- a first and a second electric measured variable (U_{RefB}, U_{RefC}; UR-_{Refb}, UR_{RefC}, Vcc) are determined,
- a first terminal (A) for such a frying thermometer (102; 201) is connected to ground,
- a second and third terminal (B, C) are each connected via a reference variable, in particular in each case via a reference resistor (120, 121), to a supply voltage (Vcc),
- the first and the second measured variable, in particular as voltage drops across the reference variables, are determined, and
- the first and the second measured variable determine which frying thermometer type is connected.

2. Method according to claim 1, in which, it is determined that
- a one-point probe is connected if the supply voltage (Vcc) drops at the one reference variable and a lower voltage than the supply voltage (Vcc) drops at the other reference variable, and
- a three-point probe is connected if a lower voltage than the supply voltage (Vcc) drops at both reference variables in each case.

3. Method according to one of the preceding claims, in which it is determined on the basis of the first and second measured variable whether a frying thermometer (102; 201) is actually connected, by it being determined whether the one measured variable is zero or close to zero and the other measured variable essentially corresponds to the supply voltage (Vcc).

4. Method according to one of the preceding claims,
- in which with a connected three-point frying thermometer (102), only one terminal (B) is connected via a first reference variable, in particular via a first reference resistor (120), to a supply voltage (Vcc),
- in which the first measured variable (U_{RefB}) is determined,
- in which only one other terminal (C) is connected via a second reference variable, in particular via a second reference resistor (121) to the supply voltage (Vcc),
- in which the second measured variable (U_{RefC}) is determined.

5. Cooking appliance for carrying out a method according to one of the preceding claims, with three terminals (A, B, C) for connecting a frying thermometer (102; 201) of a frying thermometer type
- with a processing unit, in particular electronic probe (119),
- wherein the processing unit is designed
- to determine a first electric measured variable (U_{RefB}; UR_{RefB}, Vcc) on the second terminal (B),
- to determine a second electric measured variable (U_{RefC}; UR_{RefC}, Vcc) on the third terminal (C),
- to determine on the basis of the first and second measured variables (U_{RefB}; UR_{RefC}, Vcc) which frying thermometer type is connected and
- to have a reference variable (120, 121) which can be connected to a supply voltage (Vcc) on the second and third terminal (B, C) in each case, wherein the two electric measured variables can be tapped across the respective reference variable (120, 121).

6. Cooking appliance according to claim 5, in which the reference variables (120, 121) can each be connected to the supply voltage (Vcc) by means of a switch (122, 123).

7. Cooking appliance according to one of the preceding claims 5 to 6, in which the processing unit is designed to identify that
- a one-point probe is connected if the supply voltage (Vcc) drops on the one reference variable and a lower voltage than the supply voltage (Vcc) drops on the other reference variable and
- a three-point probe is connected if a lower voltage than the supply voltage (Vcc) drops on both reference variables in each case.

8. Cooking appliance according to one of the preceding claims 5 to 7, in which the processing unit is designed to determine, on the basis of the first and the second measured variable, whether a frying thermometer (102; 201) is actually connected, if the one measured variable is zero or close to zero and the other measured variable corresponds essentially to the supply voltage (Vcc).

9. System comprising a cooking appliance according to one of claims 5 to 8, and at least one frying thermometer (102) with three sensing elements (109, 110, 111) and a star connection integrating the three sensing elements (109, 110, 111) at in each case one terminal, wherein a star point (124) of the star connection is itself not connected to the processing unit.

## Revendications

1. Procédé de fonctionnement d'un appareil de cuisson (101) comprenant un thermomètre à viande (102 ; 201) d'un type de thermomètre à viande, le procédé étant **caractérisé en ce que**
- une première et une deuxième grandeurs de mesure électriques (U_{RefB}, U_{RefC}, UR_{RefB}, UR_{RefC}, Vcc) sont déterminées,
- un premier raccordement (A) pour un tel thermomètre à viande (102 ; 201) est mis à la masse,
- un deuxième et un troisième raccordements (B, C) sont commutés sur une tension d'alimentation (Vcc) respectivement par l'intermédiaire d'une grandeur de référence, notamment respectivement par l'intermédiaire d'une résistance de référence (120, 121),
- la première et la deuxième grandeurs de mesure sont déterminées par l'intermédiaire des grandeurs de référence, notamment en tant que baisses de tension, et
- à l'aide de la première et de la deuxième grandeurs de mesure, il est déterminé quel type de thermomètre à viande est raccordé.

2. Procédé selon la revendication 1, dans lequel il est déterminé que
- une sonde à point unique est raccordée au cas où la tension d'alimentation (Vcc) baisse à l'une grandeur de référence et au cas où une tension inférieure à la tension d'alimentation (Vcc) baisse à l'autre grandeur de référence, et
- 'une sonde à trois points est raccordée au cas où une tension inférieure à la tension d'alimentation (Vcc) baisse respectivement aux deux grandeurs de référence.

3. Procédé selon l'une quelconque des revendications précédentes, dans lequel il est déterminé à l'aide de la première et de la deuxième grandeurs de mesure si un thermomètre à viande (102 ; 201) est vraiment raccordé, du fait que l'on détecte si l'une grandeur de mesure est de zéro ou proche de zéro et si l'autre grandeur de mesure correspond essentiellement à la tension d'alimentation (Vcc).

4. Procédé selon l'une quelconque des revendications précédentes,
- dans lequel, lorsqu'un thermomètre à viande (102) à trois points est raccordé, seulement un raccordement (B) est commuté sur une tension d'alimentation (Vcc) par l'intermédiaire d'une première grandeur de référence, notamment par l'intermédiaire d'une première résistance de référence (120),
- dans lequel la première grandeur de mesure (U_{RefB}) est déterminée,
- dans lequel seulement un autre raccordement (C) est commuté sur la tension d'alimentation (Vcc) par l'intermédiaire d'une deuxième grandeur de référence, notamment par l'intermédiaire d'une deuxième résistance de référence (121),
- dans lequel la deuxième grandeur de mesure (U_{RefC}) est déterminée.

5. Appareil de cuisson pour la réalisation d'un procédé selon l'une quelconque des revendications précédentes, comprenant trois raccordements (A, B, C) pour la connexion d'un thermomètre à viande (102 ; 201) d'un type de thermomètre à viande,
- comprenant une unité de traitement, notamment un système électronique à sonde (119),
- l'unité de traitement étant configurée
- pour déterminer une première grandeur de mesure électrique (U_{RefB}, UR_{RefB}, Vcc) au deuxième raccordement (B),
- pour déterminer une deuxième grandeur de mesure électrique (U_{RefC}, UR_{RefC}, Vcc) au troisième raccordement (C),
- pour déterminer à l'aide de la première et de la deuxième grandeurs de mesure (U_{RefB}, U_{RefC}, Vcc) quel type de thermomètre à viande est raccordé, et
- pour montrer au deuxième et au troisième raccordements (B, C) respectivement une grandeur de référence (120, 121) commutable sur une tension d'alimentation (Vcc), les deux grandeurs de mesure électriques pouvant être prélevées par l'intermédiaire de la grandeur de référence respective (120, 121).

6. Appareil de cuisson selon la revendication 5,
dans lequel les grandeurs de référence (120, 121) sont commutables sur la tension d'alimentation (Vcc) respectivement au moyen d'un commutateur (122, 123).

7. Appareil de cuisson selon l'une quelconque des revendications 5 à 6, dans lequel l'unité de traitement est configurée pour identifier que
- une sonde à point unique est raccordée au cas où la tension d'alimentation (Vcc) baisse à l'une grandeur de référence et au cas où une tension inférieure à la tension d'alimentation (Vcc) baisse à l'autre grandeur de référence, et
- une sonde à trois points est raccordée au cas où une tension inférieure à la tension d'alimentation (Vcc) baisse respectivement aux deux grandeurs de référence.

8. Appareil de cuisson selon l'une quelconque des revendications 5 à 7, dans lequel l'unité de traitement est configurée pour déterminer à l'aide de la première et de la deuxième grandeurs de mesure si un thermomètre à viande (102 ; 201) est vraiment raccordé au cas où l'une grandeur de mesure est de zéro ou proche de zéro et l'autre grandeur de mesure correspond essentiellement à la tension d'alimentation (Vcc).

9. Système constitué d'un appareil de cuisson selon l'une quelconque des revendications 5 à 8 et d'au moins un thermomètre à viande (102) doté de trois sondes de mesure (109, 110, 111) et d'un montage en étoile raccordant les trois sondes de mesure (109, 110, 111) à respectivement un raccordement, un point en étoile (124) du montage en étoile étant lui-même non raccordé à l'unité de traitement.
